# EUROPÄISCHE PATENTSCHRIFT

(11) **EP 0 269 684 B1**
(45) Veröffentlichungstag und Bekanntmachung des Hinweises auf die Patenterteilung: **02.05.1990**
(21) Anmeldenummer: 87903678.8
(22) Anmeldetag: 17.06.1987
(51) Int. Cl.: G04C 21/20

(54) **WECKERUHR MIT EINER WECKSIGNALVORRICHTUNG UND EINEM VERSTELLBAREN KONTAKTMITTEL ZUM INBETRIEBSETZEN DER WECKSIGNALVORRICHTUNG**
ALARM CLOCK WITH AN ALARM SIGNAL DEVICE AND AN ADJUSTABLE CONTACT FOR ACTUATING THE LATTER
REVEIL COMPORTANT UN DISPOSITIF DE SIGNAL D'ALARME ET UN CONTACT REGLABLE POUR ACTIONNER CE DERNIER

(30) Priorität: 18.06.1986 CH 2464/86
(43) Veröffentlichungstag der Anmeldung: 08.06.1988
(73) Patentinhaber: SCHOLER, Matthias, CH-4938 Rohrbach b. Huttwil (CH)
(72) Erfinder: SCHOLER, Matthias, CH-4938 Rohrbach b. Huttwil (CH)
(74) Vertreter: Schweizer, Hans
(86) Internationale Anmeldenummer: CH8700069
(87) Internationale Veröffentlichungsnummer: WO8707966

(56) Entgegenhaltungen:
- CH-A- 20 950
- CH-A-13 481 /64
- DE-A- 1 804 488
- DE-A- 3 133 540
- FR-A- 2 125 478
- FR-A- 2 250 147
- FR-A- 2 392 431
- US-A- 3 186 612
- US-A- 3 820 105

## Beschreibung

Die Erfindung betrifft eine Weckeruhr gemäss den Oberbegriffen der Patentansprüche 1 und 9.

In der CH-Patentschrift Nr. 638 367 ist eine Armbanduhr mit einstellbarer, zeitabhängiger Signalgabe beschrieben. Diese Uhr besitzt ein mittels einem Knopf von aussen einstellbares Weckerstellrad, das koaxial zum Stundenrad auf dem Stundenrohr lagernd angeordnet ist. Das Weckerstellrad ist Teil eines Stromkreises, der einen elektronischen Steuerkreis und eine mit dem Stundenrad elektrisch verbundene Batterie umfasst. Der Stromkreis dient zum Steuern einer Wecksignalvorrichtung und wird geschlossen durch eine federnde, auf einer Seite des Stundenrades befestigte Kontaktzunge, die auf einen Kontaktbolzen auftrifft, welcher das elektrisch isolierende Wechselstellrad durchsetzt und mit einer kreisringförmigen Kontaktbahn auf dem Weckerstellrad elektrisch verbunden ist. Die Kontaktzunge gleitet auf der isolierenden Oberfläche des Weckerstellrades, bis sie auf den Kontaktbolzen auftrifft; dabei besteht enorme Verschmutzungsgefahr der Kontaktfläche und die Kontaktgabe ist im Anfangsstadium der Berührung zwischen der Kontaktfeder und dem Kontaktbolzen undefiniert. Ausserdem ist es notwendig, dass die Kontaktzunge bei der Montage genau justiert wird.

Es ist Aufgabe der Erfindung, eine Weckeruhr der eingangs genannten Art zu schaffen, bei welcher die Kontaktgabe zum Einleiten des Wecksignals eindeutig und problemlos erfolgt, und bei welcher die Justierarbeiten an den Kontaktelementen auf ein Minimum reduziert werden.

Die erfindungsgemässe Weckeruhr ist durch die in den kennzeichnenden Teilen der Patentansprüche 1 und gangeführten Merkmale gekennzeichnet.

Weitere Ausführungsformen sind in den abhängigen Ansprüchen definiert.

Der Erfindungsgegenstand ist nachstehend mit Bezugnahme auf die Zeichnung beispielsweise näher erläutert. Es zeigen:
Fig. 1 einen Schnitt entlang der Linie I-I der Fig. 2 durch den zentralen Bereich eines Ausführungsbeispieles der erfindungsgemässen Weckeruhr,
Fig. 2 die Draufsicht auf den in der Fig. 1 dargestellten zentralen Bereich der Weckeruhr, wobei Teile weggelassen und andere Teile teilweise weggeschnitten sind,
Fig. 3 einen Schnitt entlang der Linie 111-111 der Fig. 2,
Fig. 4 die gleiche Darstellungsart wie die Fig. 3, jedoch in einer anderen Stellung der dargestellten Komponenten, in welcher Stellung ein Wecksignal erzeugt wird,
Fig. 5 einen Schnitt entlang der Linie V-V der Fig. 3, wobei eine Komponente modifiziert ist,
Fig. 6 die Ansicht eines zweiten Ausführungsbeispieles der erfindungsgemässen Weckeruhr,
Fig. 7 einen Teilschnitt entlang der Linie VII-VII der Fig. 6,
Fig. 8 einen Schnitt durch den zentralen Bereich eines dritten, bevorzugten Ausfünrungsbeispieles der erfindungsgemässen Weckeruhr,
Fig. 9 die Draufsicht auf einen Teil der Wekkeruhr nach der Fig. 8,
Fig. 10 ein Kontaktelement der Weckeruhr nach der Fig. 8 in schaubildlicher Darstellung und
Fig. 11 das Stundenrad der Weckeruhr nach der Fig. 8 in schaubildlicher Darstellung.

In den Fig. en 1 und 2 ist der zentrale Bereich eines ersten Ausführungsbeispieles der erfindungsgemässen Weckeruhr im Schnitt gezeichnet. Ein nur teilweise dargestelltes Zifferblatt 1 besitzt eine zentrale Oeffnung 2, durch die sich eine hohle Nabe 3 einer Mitnehmerscheibe 4 erstreckt. Die Mitnehmerscheibe liegt an der Rückseite des Zifferblattes 1 an und besitzt an zwei gegenüberliegenden Stellen in ihrem Randbereich vom Zifferblatt weg gerichtete Ansätze 5. Die Mitnehmerscheibe 4 ist gegenüber dem Zifferblatt 1 drehbar, wobei die Innenwand der genannten Oeffnung 2 und die zu ihr benachbarte Umfangsfläche der Nabe 3 so ausgebildet sind, dass nach dem Einführen der Nabe 3 in die Oeffnung 2 sich eine formschlüssige Verbindung ergibt und dass zum relativen Drehen der Mitnehmerscheibe 4 gegenüber dem Zifferblatt 1 eine gewisse Reibung überwunden werden muss, wodurch verhindert wird, dass sich, die Mitnehmerscheibe 4 gegenüber dem Zifferblatt 1 lediglich durch Erschütterungen dreht. Auf den über die Frontseite des Zifferblattes 1 vorstehenden Teil der Nabe 3 ist ein Weckerstellzeiger 6 aufgesetzt, welcher das Ablesen der eingestellten Weckzeit ermöglicht.

Die Nabe 3 wird von einem Stundenrohr 7 durchsetzt, das drehfest mit einem Stundenrad 8 verbunden ist. Auf das vom Stundenrad 8 entfernte Ende des Stundenrohres 7 ist ein Stundenzeiger 9 aufgesetzt. Durch das Stundenrohr 7 erstreckt sich ein Minutenrohr 10, auf dessen äusseres Ende ein Minutenzeiger 11 aufgesetzt ist. Das innere Ende des Minutenrohres 10 ist in der Fig. 1 nicht dargestellt.

Zwischen der Mitnehmerscheibe 4 und dem Stundenrad 8 sind von aussen nach innen ein Schlepprad 12, ein Weckerstellrad 13 und ein Teil einer Leiterplatte 14 angeordnet. Die Leiterplatte 14 weist eine Oeffnung 15 auf, in die eine Büchse 16 eingesetzt ist, die als Gleitlager für das Weckerstellrad 13 dient. Auf der dem Weckerstellrad 13 zugewandten Seite der Leiterplatte 14 sind zwei kreisringförmige Leiterbahnen 17 und 18 konzentrisch zur Buchse 16 angeordnet. Diese kreisringförmigen Leiterbahnen 17 und 18 sind über gestreckte Leiterbahnen 19 bzw. 20 mit Komponenten der nicht dargestellten elektronischen Schaltung der Wekkeruhr verbunden, wobei sich die gestreckten Leiterbahnen 19 und 20 auf gegenüberliegenden Seiten der Leiterplatte 14 befinden.

Eine zentrale Aussparung 21 des Schlepprades 12 weist zwei gerade Wandteile 22 auf, die an abgeflachten Seiten 23 des Stundenrohres 7 anliegen. Siehe auch Fig. 2, in welcher die Zeiger 6, 9 und 11 nicht, und das Schlepprad 12 nurteilweise, in der Draufsicht dargestellt ist. Die genannten Wandteile 22 und die abgeflachten Seiten 23 ergeben zusammen eine drehfeste Verbindung zwischen dem Schlepprad 12 und dem Stundenrohr 7.

Bei einem nicht dargestellten Ausführungsbeispiel kann das Stundenrohr 7 von einem nicht dargestellten Rohr umgeben sein, auf weiches das Schlepprad 12 auf dieselbe Weise wie das Schlepprad 12 gemäss dem Ausführungsbeispiel nach den Fig. 1 und 2 auf das Stundenrohr 7 aufgesetzt ist. Dieses Rohr ist dann über ein Wechselgetriebe mit dem Stundenrohr 7 derart drehverbunden, dass sich das Stundenrohr 7 zweimal dreht, wenn sich das genannte Rohr nur einmal dreht. Eine derartige Anordnung ergibt dann eine Weckeruhr, die nur alle 24 Stunden weckt.

Auf der dem Weckerstellrad 13 zugewandten Seite weist das Schlepprad 12 eine Ausnehmung 24 auf, die sich ein Stück weit im wesentlichen parallel zu den kreisringförmigen Leiterbahnen 17 und 18 erstreckt. Vom Boden der Ausnehmung 24 erstreckt sich ein Zapfen 25 in die Ausnehmung 24 hinein. Innerhalb der Ausnehmung 24 ist ein Kontaktbügel 26, vorzugsweise aus Hartmessing oder Bronze, angeordnet. Der Kontaktbügel besitzt zwei bogenförmige Schenkel 27, die über einen Steg 28 miteinander verbunden sind. Der Steg 28 liegt am Zapfen 25 an und eine Spannscheibe 29 hält den Kontaktbügel 26 mit dem je zwei Biegungen 30 und 31 aufweisenden Schenkel 27 innerhalb der Ausnehmung 24 fest. Am freien Ende jedes Schenkels 27 ist eine Kontaktstelle 32 vorgesehen. Die Kontaktstelle 32 kann eine Ausbuchtung oder der Kopf einer Niete aus einem besonderen Kontaktmaterial sein.

Das Weckerstellrad 13 besitzt einen achsial in Richtung zum Schlepprad 12 vorstehenden Rand 33, dessen Mantelfläche mit einer Aussenverzahnung 34 versehen ist. Im Rand 33 sind an zwei einander gegenüberliegenden Stellen Aussparungen 35 vorhanden, in welche die Ansätze 5 der Mitnehmerscheibe 4 eingreifen. In der Fig. 2 ist die Mitnehmerscheibe 4 nicht gezeichnet. In die genannte Aussenverzahnung 34 greift ein Ritzel 36 ein, welches über eine Welle 37 mit einem nicht dargestellten Weckerstellknopfverbunden ist. Das Weckerstellrad 13 weist ein Fenster 38 auf, durch welches hindurch in der Fig. 2 die kreisringförmigen Leiterbahnen 17 und 18 sichtbar sind. Das Weckerstellrad 13 ist vorzugsweise aus einem elektrisch isolierenden Kunststoff hergestellt.

Wenn die freien Enden der Schenkel 27 des Kontaktbügels 26 mit den Kontaktstellen 32 auf den kreisförmigen Leiterbahnen 17 bzw. 18 anliegen, sind diese elektrisch miteinander verbunden und die nicht dargestellte Wecksignalvorrichtung wird zum Erzeugen eines akustischen Wecksignals in Betrieb gesetzt.

Die Fig. 3 zeigt einen Schnitt entlang der Linie 111-111 der Fig. 2, wobei nur je ein Teil des Schlepprades 12, des Kontaktbügels 26, des Weckerstellrades 13, der Leiterplatte 4 und der Leiterbahn 17 sichtbar sind. Wie weiter oben angegeben, wird der Kontaktbügel 26 durch die Spannscheibe 29 in der Ausnehmung 24 so gehalten, dass die Kontaktstellen 32 an den Enden der Schenkel 27 unter mechanischer Vorspannung an dem Weckerstellrad 13 anliegen. Wenn durch die relative Bewegung zwischen dem Weckerstellrad 13 und dem Schlepprad 12 das Fenster 38 in den Bereich der freien Enden der Schenkel 27 gelangt, so werden die Kontaktstellen 32 durch die in den Schenkeln 27 gespeicherte Federkraft auf die Leiterbahnen 17 bzw. 18 gepresst. Dadurch werden die beidenkreisringförmigen Leiterbahnen 17 und 18 elektrisch miteinander verbunden, und die Erzeugung des akustischen Wecksignales ausgelöst. Dieser Zustand ist in der Fig. 4 dargestellt.

Während jener Zeit, während welcher kein Wecksignal erzeugt wird, schleifen die Kontaktstellen 32 des Kontaktbügels 26 aufder diesem zugewandten Oberfläche des Weckerstellrades 13. Jenach der Beschaffenheit des Materials, aus dem das Weckerstellrad 13 besteht, können sich dadurch Schmutzteilchen an den Kontaktstellen 32 ansammeln, wodurch die Kontaktgabe möglicherweise nicht mehr gewänrleistet werden kann. Um diesen möglichen Nachteil zu vermeiden, wird eine in der Fig. 5 im Schnitt dargestellte Ausbildung des Weckerstellrades 13' vorgeschlagen. Das Weckerstellrad 13' weist zwei sich konzentrisch zum Stundenrohr 7 erstreckende Nuten 39 und 40 auf, die sich parallel zur kreisringförmigen Leiterbahn 17 bzw. 18 erstrecken. Die Form des Querschnittes der Nuten 39 und 40 ist ähnlich jener des Querschnittes durch die Kontaktstellen 32, jedoch grösser. Die Randgebiete der freien Enden der Schenkel 27 liegen am Rand der Nuten 39 und 40 auf, so dass die Kontaktstellen 32 nicht mit dem Material, aus dem das Weckerstellradm 13' besteht, in Berührung kommt. Auf diese Weise kann sich kein Schmutz an den Kontaktstellen ansammeln und eine einwandfreie Kontaktgabe ist gewährleistet. Bei dieser Ausführungsform des Weckerstellrades 13' kann auf die Rampe 41 verzichtet werden, weil der bezüglich des Weckerstellrades 13' schräg verlaufende Teil zwischen den Biegungen 30 und 31 der Schenkel 27 die Funktion der Rampe übernimmt und die Kontaktstelle 32 von der Leiterbahn 17 bzw. 18 abhebt.

Das Weckerstellrad 13 wird durch Drehen des Ritzels 36 mit dem nicht dargestellten Weckerstellknopf auf die gewünschte Weckzeit eingestellt, welche durch den Weckerstellzeiger 6 angezeigt wird. Vorzugsweise wird das Ritzel 36 in der in der Fig. 2 durch den Pfeil 42 angegebenen Richtung gedreht, wodurch sich das Weckerstellrad 13 im Gegenuhrzeigersinn dreht. Wird das Weckerstel-Irad 13 in der entgegengesetzten Richtung, d.h. im Uhrzeigersinn, gedreht, so bedeutet dies, dass das Fenster 38 des Weckerstellrades 13 bezogen auf die Fig. 4 von links nach rechts zum Kontaktbügel 26 hin bewegtwird. Dabei stossen die freien Enden der Schenkel 27 an die senkrechte Wand 43 des Fensters 38 an und blockieren das Weiterbewegen Wird das Weckerstellrad 13 gewaltsam weitergedreht, so besteht die Gefahr, dass der Kontaktbügel 26 beschädigt wird, wenn keine weiteren Massnahmen getroffen werden, um dies zu verhindern.

Zum Schutze des Kontaktbügels 26 vor Beschädigungen sind mehrere Lösungen möglich:
a) die Verbindung zwischen dem Stundenrohr 7 und dem Stundenrad 8 umfasst eine Rutschkupplung,
b) mit einer nicht dargstellten Klinke wird verhindert, dass sich das Weckerstellrad 13 im Uhrzeigersinn drehen kann, und
c) der nicht dargestellte Weckerstellknopf ist mit dem Ritzel 36 über ein Sperradgetriebe drehverbunden, wobei die Drehbewegung nur in einer Richtung vom Weckerstellknopf auf das Ritzel 36 übertragen wird.

Die Fig. 6 zeigt eine weitere Ausführungsform der erfindungsgemässen Weckeruhr in der Draufsicht und die Fig. 7 zeigt einen Schnitt entlang der Linie VII-VII der Fig. 6. Zwischen einem Gehäuse 44 und einem durchsichtigen Deckel 45 ist das Zifferblatt 1 eingeklemmt. Auf der Rückseite des Zifferblattes 1 ist das Schlepprad 12 angeordnet, an das ein speziell ausgebildetes Weckerstellrad 13" mit dem Fenster 38" anliegt. Auf der vom Schlepprad 12 abgewandten Seite des Weckerstellrades 13" befindet sich die Leiterplatte 14 mit den kreisringförmigen Leiterbahnen 17 und 18. Das Weckerstellrad 13" weist anstelle einer Verzahnung eine Rändelung 46 an seiner Umfangsfläche auf. Im Gehäuse 44 ist eine kreisabschnittförmige Ausnehmung 47 vorhanden, in welche ein Teil des Umfangsbereiches des Weckerstellrades 13" hineinragt, so dass es zum Einstellen der Weckzeit mit einem Finger gedreht werden kann. Im Randbereich des Weckerstellrades 13" befindet sich eine Skala 48, die durch ein Fenster 49 im Zifferblatt 1 zum Ablesen der eingestellten Weckzeit teilweise sichtbar ist. Weil das Weckerstellrad 13" direkt von aussen einstellbar und die eingestellte Weckzeit durch das Fenster 49 hindurch ablesbar ist, kann bei dem in den Fig. 6 und 7 dargestellten Ausführungsbeispiel auf die Mitnehmerscheibe 4, den Weckerstellzeiger 6 und das Ritzel 36 der Ausführungsform gemäss den Fig. 1 und 2 verzichtet werden. Im Bereich der rechten oberen Ecke der in der Fig. 6 dargestellten Weckeruhr ist ein Schieber 50 vorhanden, mit dem die Erzeugung des Wecksignals unterbunden werden kann.

Der in der Fig. 8 dargestellte Schnitt durch den zentralen Bereich eines dritten, bevorzugten Ausführungsbeispieles der erfindungsgemässen Weckeruhr zeigt einen Teile eines Zifferblattes 51 mit einer mittleren Oeffnung 52. Die Oeffnung 52 weist auf der einen Seite eine Erweiterung 53 und auf der anderen Seite eine Erweiterung 54 mit einem grösseren Durchmesser zur teilweisen Aufnahme eines Weckerstellrades 55 auf Das Weckerstellrad 55 besitzt eine hohle Nabe 56, die so ausgebildet ist, dass nach dem Einführen der Nabe 56 in die Oeffnung 52 sich eine formschlüssige Verbindung ergibt, wobei zum relativen Drehen des Weckerstellrades 55 gegenüber dem Zifferblatt 51 eine gewisse Reibung überwunden werden muss, um zu verhindern, dass das Weckerstellrad 55 relativ zum Zifferblatt 51 lediglich durch Erschütterungen dreht. Innerhalb der Nabe 56 ist eine rohrförmiger Ansatz 57 angeordnet, von dem ein Teil über die Aussenseite des Zifferblattes 51 vorsteht. Auf den vorstehenden Teil des Ansatzes 57 ist zum Ablesen der eingestellten Weckzeit ein Weckerstellzeiger 58 aufgesetzt.

Innerhalb des rohrförmigen Ansatzes 57 ist ein Stundenrohr 59 drehbar angeordnet, dessen eines Ende starr mit einem Stundenrad 60 verbunden ist und dessen anderes Ende einen Stundenzeiger 61 trägt. Durch das Stundenrohr 59 erstreckt sich ein Minutenrohr 62, auf dessen äusseres Ende ein Minutenzeiger 62' aufgesetzt und dessen inneres Ende mit einem Ritzel 63 und einem Minutenrad 64 starr verbunden ist.

Das Stundenrohr 59 und ein Teil des Stundenrades 60 liegen auf der zwischen dem Minutenrohr 62 und dem Ritzel 63 gebildeten Schulter an, wodurch die achsiale Bewegung des Stundenrohres 60 nach innen begrenzt ist. Das Ritzel 63 kämmt mit einem Zwischenrad 65, das mit einem anderen Ritzel 66 starr verbunden und auf einer in einer Werkplatte 96 befestigten Welle 67 gelagert ist. Das Ritzel 66 treibt das Stundenrad 60 an. Ein Ritzel 68 und ein Zwischenrad 69 umfassendes Trieb ist ebenfalls drehbar auf der Welle 67 gelagert. Das Ritzel 68 erstreckt sich durch eine Oeffnung 70 in einer weiteren Werkplatte 71 und kämmt mit dem Minutenrad 64, während das Zwischenrad 69 in ein auf einer Sekundenwelle 72 aufgesetztes Ritzel 73 eingreift. Die Sekundenwelle 72 erstreckt sich durch eine Oeffnung 74 in der Werkplatte 71 und das Minutenrohr 62. Auf das äussere Ende der Sekundenwelle 72 kann ein nicht dargestellter Sekundenzeiger aufgesetzt werden.

Die Sekundenwelle 72 wird über ein Wechselrad 95 durch den nicht dargestellten Teil des Uhrwerkes angetrieben.

Zwischen dem Stundenrad 60 und dem Zwischenrad 65 befindet sich ein Teil einer Leiterplatte 75, die eine Oeffnung 76 aufweist, durch welche sich das starr mit dem Minutenrohr 62 verbundene Ritzel 63 erstreckt. Durch eine weitere Oeffnung 77 in der Leiterplatte 75 erstreckt sich das Ritzel 66. Auf der dem Stundenrad 60 zugewandten Seite der Leiterplatte 75 sind zwei kreisringförmige Leiterbahnen 78 und 79 konzentrisch zur Minutenwelle 62 bzw. zum Ritzel 63 angeordnet. Die zwei kreisringförmigen Leiterbahnen 78 und 79 sind über nicht dargestellte gestreckte Leiterbahnen mit Komponenten der nicht dargestellten elektronischen Schaltung der Weckeruhr verbunden, wobei die eine gestreckte Leiterbahn sich auf der anderen Seite der Leiterplatte 75 als die kreisringförmigen Leiterbahnen 78 und 79 befindet.

Das vorzugsweise aus Kunststoff bestehende Stundenrad 60 ist in der Fig. 11 schaubildlich dargestellt und besitzt ein bogenförmiges Fenster 80, durch welches nindurch in der Fig. 9 ein Teil der kreisringförmigen Leiterbahnen 78 und 79 sichtbar ist. Konzentrisch um das mit dem Stundenrad 60 starr verbundene Stundenrohr 59 ist eine achsial vorstehende, im wesentlichen kreisförmige Rippe 81 angeordnet. Vom mittleren Bereich des Fensters 80 erstreckt sich ein Schlitz 82 in radialer Richtung zum Stundenrohr 59 hin. Jene Teile der Rippe 81, die sich unmittelbar beim Schlitz 82 befinden, weisen nur in der Fig. 11 sichtbare, angeschrägte Frontflächen 83 auf.

Zwischen dem Wechselstellrad 55 und dem Stundenrad 60 ist eine Kontaktfeder 84 angeordnet, welche in der Fig. 10 schaubildlich dargestellt ist. Die Kontaktfeder-84 besitzt einen ebenen kreisförmigen Teil 85. In diesem Teil 85 befindet sich ein bogenförmiger, sich etwa über einen Winkel von 100° erstreckender Schlitz 86. Vom kreisringförmigen Teil 85 erstrecken sich drei Beine 87 radial nach aussen, deren Enden zum Bilden von Füssen 88 gekrümmt sind. Im mittleren Bereich jedes der Beine 87 ist je eine Biegestelle 89 vorhanden, so dass sich die Füsse 88 nicht in der gleichen Ebene befinden wie der kreisringförmige Teil 85.

Das äussere, den Schlitz 86 teilweise begrenzende Bogenstück 90 ist in seinen Endbereichen je zweimal umgebogen, so dass der mittlere Bereich des Bogenstückes 90 in einer anderen Ebene liegt als der restliche kreisringförmige Teil 85. Vom Bogenstück 90 erstreckt sicn ein Ausleger 91 in radialer Richtung nach aussen. Unmittelbar an der Verbindungsstelle zwischen dem Ausleger 91 und dem Bogenstück 90 ist der Ausleger 91 zweimal umgebogen, so dass sich der an diese Biegungen anschliessende Teil des Auslegers 91 in einer weiteren Ebene erstreckt, die wenigstens angenähert parallel zur Ebene des Bogenstückes 90 bzw. des kreisringförmigen Teiles 85 ist. Am an den genannten Biegungen anschliessenden Bereich des Auslegers 91 sind seitlich abstehende Lappen 92 angeordnet, die zur Ebene des kreisringförmigen Teiles 85 in einem spitzen Winkel abgebogen sind. Vom äussersten Ende des Auslegers 91 erstreckt sich ein erster Kontaktarm 93 in seitlicher richtung und zwischen dem ersten Kontaktarm 93 und dem Lappen 92 ersteckt sich ein zweiter Kontaktarm 94 in entgegengesetzter Richtung zum ersten Kontaktarm 93. Die Enden der Kontaktarme 93 und 94 sind als elektrische Kontakte ausgebildet, die zeitweilig auf der betreffenden kreisringförmigen Leiterbahn 79 bzw. 78 anliegen und diese miteinander elektriscn verbinden.

Die Kontaktfeder 84, d.h. der kreisringförmige Teil 85 derselben, ist drehfest mit dem Weckerstellrad 55 verbunden. Diese Verbindung kann durch nicht dargestellte Nieten oder mittels einem Klebstoff realisiert sein. Im montierten Zustand, wie dies in der Fig. 8 dargestellt ist, sind die Beine 87 der Niederhaltefeder 84 vorgespannt, so dass das Stundenrad gegen die Schulter zwischen dem Ritzel 63 und dem Minutenrohr 62 gedrückt wird.

Die Fig. 8 und 9 zeigen das Stundenrad 60 und die Kontaktfeder 84 in jener relativen Stellung zueinander, in welcher Stellung die Lappen 92 an den abgeschrägten Frontflächen 83 der Rippe 81 des Stundenrades 60 anliegen und der Ausleger 91 mit einem Teil der Kontaktarme 93 und 94 sich innerhalb des Fensters 80 des Stundenrades 60 befinden. In dieser Stellung liegen die Kontakte der Kontaktarme 93 und 94 auf den kreisringförmigen Leiterbahnen 79 bzw. 78 auf.

Findet nun eine relative Verdrehung zwischen der Kontaktfeder 84 und dem Stundenrad 60 statt, sei es durch die Drehung des Stundenrades 16 im Unrzeigersinn oder durch Drehen des Weckerstellrades 55 im Unrzeigersinn oder Gegenuhrzeigersinn, so wird der Ausleger 91 je nach Drehsinn durch einen der schräggestellten Lappen 92 in Zusammenwirkung mit der zugeordneten abgeschrägten Frontfläche 83 in Richtung zum Wechselstellrad 55 hin aus dem Fenster 80 des Stundenrades 60 gehoben. Gleichzeitig werden auch die Kontaktarme 93 und 94 von den kreisringförmigen Leiterbannen 79 und 78 abgehoben und zwischen das Stundenrad 60 und das Weckerstellrad 55 verbracht. Nachdem die Lappen 92 in Zusammenarbeit mit den abgeschrägten Frontflächen 83 den Ausleger 91 vollständig angehoben haben, liegt der innere Endbereich des Auslegers 91 auf der kreisringförmigen Rippe 81 des Stundenrades 60 an.

Wenn nach einer fast vollen Umdrehung der Ausleger 91 mit den Lappen 92 wieder zum Schlitz 82 gelangt, wird der Ausleger 91 mit den Kontaktarmen 93 und 94. wieder in das Fenster 80 des Stundenrohres 60 abgesenkt und die Kontakte der Kontaktarme 93 und 94 stellen erneut eine elektrische Verbindung zwischen den kreisförmigen Leiterbahnen 78 und 79 her, was die nicht dargestellte Wecksignalvorrichtung zum Erzeugen eines akustischen Wecksignals veranlasst.

Beim Ausführungsbeispiel gemäss den Fig. 8 bis 11 kann die Einstellung der Weckzeit durch Drehen des Wechselstellrades im Uhrzeiger- oder Gegenuhrzeigersinn erfolgen, ohne dass die Kontaktfeder oder sonst ein Bauelement beschädigt wird. Weiter liegen die Kontakte der Kontaktarme 93 und 94 pro Tag nur zweimal wänrend einem kurzen Zeitintervall von beispielsweise etwa 10 Minuten auf den Leiterbahnen 79 bzw. 78 auf und während der ganzen übrigen Zeit liegen sie nirgends an. Dadurch ist der Verschleiss und die Verschmutzungsgefahr der Kontakte und der Kontaktbahnen auf ein Minimum reduziert.

Der in den oben beschriebenen Ausführungsbeispielen der erfindungsgemässen Weckeruhr verwendete Kontaktbügel 26 bzw. Kontaktfeder 84 lässt sich auf einfache Weise herstellen und kann ohne weiteres mit Hilfe eines Automaten (Roboter) in die dafür vorgesehene Ausnehmung 24 in dem Schlepprad 12 eingesetzt bzw. am Weckerstellrad 55 befestigt werden. Auf die relativ aufwendige Nachjustierung des Kontaktbügels bzw. der Kontaktfeder kann verzichtet werden.

## Patentansprüche

1. Weckeruhr mit einem Uhrwerk, einer Leiterplatte zum Aufnehmen der elektronischen Komponenten, einer Wecksignalvorrichtung zum Erzeugen eines akustischen Wecksignals, einem verstellbaren Kontaktmittel zum Inbetriebsetzen der Wecksignalvorrichtung und Schaltmittel zum Abschalten der Wecksignalerzeugung, wobei die Leiterplatte eine Oeffnung aufweist, durch die sich das Stundenrohr des Uhrwerkes erstreckt, dadurch gekennzeichnet, dass auf der Leiterplatte (14) zwei konzentrisch zum Stundenrohr (7) angeordnete kreisringförmige Leiterbahnen (17, 18) vorhanden sind, dass auf das Stundenrohr (7) ein im wesentlichen parallel zur Leiterplatte (14) angeordnetes Schlepprad (12) aufgesetzt ist, dass das Schlepprad (12) eine Ausnehmung (24) aufweist, in der das verstellbare Kontaktmittel in der Form eines Kontaktbügels (26) zum zeitweiligen elektrischen Ueberbrücken der genannten kreisringförmigen Leiterbahnen (17, 18) angeordnet ist, dass zwischen dem Schlepprad (12) und der Leiterplatte (14) ein verstellbares Weckerstellrad (13) aus elektrisch isolierendem Material angeordnet ist, und dass das Weckerstellrad (13) an einer Stelle ein Fenster (38) aufweist, durch welches die freien Enden des Kontaktbügels (26) zur mittels des Weckerstellrades (13) eingestellten Zeit zum Ueberbrücken der genannten kreisringförmigen Leiterbahnen (17, 18) und Einleiten der Wecksignalerzeugung hindurchtreten.

2. Weckeruhr nach Anspruch 1, dadurch gekennzeichnet, dass der Kontaktbügel (26) zwei über einen Steg (28) miteinander verbundene Schenkel (27) besitzt und im Bereich des Steges (28) mit dem Schlepprad (12) verbunden ist und dass die genannten Schenkel (17, 18) in Richtung zur Leiterplatte (14) hin vorgespannt sind.

3. Weckeruhr nach Anspruch 2, dadurch gekennzeichnet, dass die Schenkel (27) gekrümmt sind und sich im wesentlichen parallel zur zugeordneten Leiterbahn (17; 18) erstrecken.

4. Weckeruhr nach Anspruch 2 oder 3, dadurch gekennzeichnet, dass am freien Ende jedes Schenkels (27) eine als Kontaktstelle (32) dienende Ausbuchtung oder Niete aus einem Kontaktmaterial vorhanden ist.

5. Weckeruhr nach Anspruch 4, dadurch gekennzeichnet, dass auf der der Leiterplatte (14) abgewandten Seite des Weckerstellrades (13') kreisringförmige Nuten (39, 40) zur Aufnahme der Kontaktstellen (32) des Kontaktbügels (26), wenn sich die Kontaktstellen ausserhalb des Fensters (38) befinden, vorhanden sind, dass die Nuten parallel zu den genannten Leiterbahnen (17, 18) angeordnet sind und dass die Nuten (39, 40) so ausgebildet sind, dass die Kontaktstellen (32) die die Nuten begrenzenden Wände nicht berühren.

6. Weckeruhr nach einem der Ansprüche 1 bis 5, dadurch gekennzeichnet, dass eine der Begrenzungswände des Fensters (38) im Weckerstellrad (13) zum Abheben des Kontaktbügels (26) von den kreisringförmigen Leiterbahnen (17, 18) als Rampe (41) ausgebildet ist, und dass das Weckerstellrad (13) an seinem Umfang eine Aussenverzahnung (34) aufweist, in die zum Einstellen der Weckzeit ein Ritzel (36) eingreift.

7. Weckeruhr nach Anspruch 6, dadurch gekennzeichnet, dass zwischen dem Zifferblatt (1) der Uhr und dem Schlepprad (12) eine eine Nabe (3) aufweisende Mitnehmerscheibe (4) drehbar angeordnet ist, dass die Nabe (3) sich durch die zentrale Oeffnung (2) des Zifferblattes (1) erstreckt, dass auf den über das Zifferblatt (1) vorstehenden Teil der Nabe (3) ein Weckerstellzeiger (6) aufgesetzt ist und dass der Randbereich der Mitnehmerscheibe (4) drehfest mit dem Randbereich des Weckerstellrades (13) verbunden ist.

8. Weckeruhr nach einem der Ansprüche 1 bis 5, mit einem Gehäuse (44), dadurch gekennzeichnet, dass das Weckerstellrad (13") an seinem Umfang eine Rändelung (46) aufweist, dass ein Teil des Umfangsbereiches des Weckerstellrades (13") in eine Ausnehmung (47) im Gehäuse (44) hineinragt, und dass im Zifferblatt (1') ein Fenster (49) vorhanden ist, durch welches eine am Randbereich des Weckerstellrades (13") angeordnete Skala (48) zum Ablesen der eingestellten Weckzeit sichtbar ist.

9. Weckeruhr mit einem Uhrwerk, einer Leiterplatte zum Aufnehmen der elektronischen Komponenten, einer Wecksignalvorrichtung zum Erzeugen eines akustischen Wecksignals, einem verstellbaren Kontaktmittel zum Inbetriebsetzen der Wecksignalvorrichtung und Schaltmittel zum Abschalten der Wecksignalerzeugung, wobei die Leiterplatte eine Oeffnung aufweist, durch die sich das Stundenrohr des Uhrwerkes erstreckt, dadurch gekennzeichnet, dass auf der Leiterplatte (75) zwei konzentrisch zum Stundenrohr (59) angeordnete kreisringförmige Leiterbahnen (78, 79) vorhanden sind, dass auf das Stundenrohr (7) ein einstellbares Weckerstellrad (55) drehbar aufgesetzt ist, dass Kontaktmittel (84) drehfest mit dem Weckerstellrad (55) verbunden sind und zwei über einen Steg (91) verbundene Kontaktarme (93), (94) zum zeitweiligen elektrischen Ueberbrücken der genannten kreisringförmigen Leiterbahnen (78, 79) aufweisen, und dass ein mit dem Stundenrohr (59) starr verbundenes Stundenrad (60) an einer Stelle ein Fenster (80) aufweist, durch welches die Enden der Kontaktarme (93,94) zur mittels des Weckerstellrades (55) eingestellten Zeit zum Ueberbrücken der genannten kreisringförmigen Leiterbahnen (78, 79) und Einleiten der Wecksignalerzeugung hindurchtreten.

10. Weckeruhr nach Anspruch 9, dadurch gekennzeichnet, dass das Kontaktmittel (84) einen kreisringförmigen Teil (85) aufweist, dass sich vom kreisringförmigen Teil (85) wenigstens drei Beine (87) in radialer Richtung und gegen das Stundenrad (60) erstrekken, dass im kreisringförmigen Teil (85) ein bogenförmiger Schlitz (86) vorhanden ist, der sich über einen Winkel von etwa 100° erstreckt, dass das den Schlitz (86) nach aussen begrenzende Bogenstück (90) an beiden Enden je zwei mal umgebogen ist, so dass der zwischen den genannten Enden befindliche Bereich des Bogenstükkes (90) in einer anderen Ebene liegt als der kreisringförmige Teil (85), dass sich vom Bogenstück (90) ein Ausleger (91) radial nach aussen erstreckt, dass die Kontaktarme (93, 94) am Ausleger (91) angeordnet sind, und dass der Ausleger (91) an gegenüberliegenden Stellen je einen sich tangential und schräg zum Weckerstellrad (55) erstreckende Lappen (92) aufweist.

11. Weckeruhr nach Anspruch 10, dadurch gekennzeichnet, dass das Stundenrad (60) aus einem elektrisch isolierenden Material, z.B. Kunststoff, hergestellt ist und eine in achsialer Richtung vorstehende und im wesentlichen kreisringförmige Rippe (81) aufweist, auf welcher ein Teil des Auslegers (91) mit Ausnahme zur Weckzeit und wenigstens eine halbe Minute danach anliegt, dass vom mittleren Bereich des Fensters (80) sich ein Schlitz (82) radial nach innen erstreckt, und dass die an den Schlitz (82) angrenzenden Enden der kreisringförmigen Rippe (81) zum Zusammenwirken mit den schräg gestellten Lappen (92) des Auslegers (91) schräg angeordnete Frontflächen (83) aufweisen.

12. Weckeruhr nach Anspruch 11, dadurch gekennzeichnet, dass die Länge des Fensters (80) grösser ist als die Abmessung zwischen den Enden der beiden Kontaktarme (93) und dass die Breite des radialen Schlitzes (82) grösser ist als die Breite des Auslegers (91).

13. Weckeruhr nach Anspruch 11 oder 12, dadurch gekennzeichnet, dass das Weckerstellrad (55) aus einem elektrisch isolierenden Material, z.B. aus Kunststoff, hergestellt ist, dass das Kontaktmittel (84) aus einer Federlegierung hergestellt ist, und dass der kreisringförmige Teil (85) des Kontaktmittels (84) am Weckerstellrad (55) durch Kleben oder Nieten befestigt ist.

## Revendications

1. Réveil comprenant un mouvement d'horlogerie, une plaque conductrice pour supporter des composants électroniques, un dispositif de signal d'alarme pour engendrer un signal accoustique d'alarme, un moyen à contact réglable pour l'enclenchement du dispositif de signal d'alarme, et un moyen commutateur pour arrêter la génération du signal d'alarme, la plaque conductrice présentant une ouverture à travers laquelle passe le canon des heures du mouvement d'horlogerie, caractérisé en ce que deux voies conductrices circulaires (17, 18) sont disposées concentriquement au canon des heures (7), en ce qu'une roue entraînée (12) est montée sur le canon des heures (7) d'une façon substantiellement parallêle à la plaque conductrice (14), en ce que la roue entraînée (12) présente un évidement (24) dans lequel est disposé le moyen à contact sous la forme d'un étrier de contact (26) pour le pontage électrique momentané desdites voies conductrices circulaires (17, 18), en ce que, entre la roue entraînée (12) et la plaque conductrice (14), est disposée une roue de réglage d'instant de réveil (13) faite en un matériau électriquement isolant, et en ce que la roue de réglage d'instant de réveil (13) présente en un endroit une fenêtre (38) à travers laquelle les extrémités libres de l'étrier de contact (26) passent pour ponter lesdites voies conductrices circulaires (17, 18), de façon à enclencher la génération du signal de réveil au moment qui se trouve réglé au moyen de la roue de réglage d'instant de réveil (13).

2. Réveil selon la revendication 1, caractérisé en ce que l'étrier de contact (26) comprend deux pattes (27) reliées l'une à l'autre par une barrette, (28), cet étrier (26) étant relié à la roue entraînée (12) dans le domaine de la barrette (28), les deux dites pattes (27) étant pré-tendues en direction de la plaque conductrice (14).

3. Réveil selon la revendication 2, caractérisé en ce que les pattes (27) sont recourbées et s'étendent substantiellement parallèlement aux voies conductrices (17, 18) respectives.

4. Réveil selon la revendication 2 ou la revendication 3, caractérisé en ce que, à chaque extrémité libre des pattes (27), se trouve un bossage ou un rivet fait d'un matériau conducteur et servant d'endroit de contact (32).

5. Réveil selon la revendication 4, caractérisé en ce que, du côté de la roue de réglage d'instant de réveil (13') tourné vers la plaque conductrice (14), se présentent des encoches en forme d'arc de cercle (39, 40) servant à recevoir les endroits de contact (32) de l'étrier de contact (26) lorsque les endroits de contact se trouvent hors du domaine de la fenêtre (38), en ce que ces encoches sont disposées parallèlement auxdites voies conductrices (17, 18) et en ce que ces encoches (39, 40) sont conformées de façon que les endroits de contact (32) ne touchent pas les parois qui limitent les encoches.

6. Réveil selon l'une des revendications 1 à 5, caractérisé en ce que l'une des parois délimitant la fenêtre (38) dans la roue de réglage d'instant de réveil (13) est conformée en tant que rampe (41) pour écarter l'étrier de contact (26) des voies conductrices circulaires (17, 18), et en ce que la roue de réglage d'instant de réveil (13) présente à sa circonférence une denture extérieure (34) qui engrène avec un pignon (36) pour le réglage de l'instant de réveil.

7. Réveil selon la revendication 6, caractérisé en ce qu'un disque d'entraînement (4) présentant un moyeu (3) est disposé de façon rotative entre le cadran (1) de la montre et la roue entraînée (12), le moyeu (3) s'étendant à travers l'ouverture centrale (2) du cadran (1), une aiguille indicatrice d'instant d'alarme (6) étant montée sur la partie du moyeu (3) qui émerge au-dessus du cadran (1 ), et la périphérie du disque d'entraînement (4) étant reliée de façon solidaire en rotation avec la périphérie de la roue de réglage d'instant de réveil (13).

8. Réveil selon l'une des revendications 1 à 5, comprenant un boîtier (44), caractérisé en ce que la roue de réglage d'instant de réveil (13") présente à sa périphérie un moletage (46), une partie de cette périphérie de la roue de réglage d'instant de réveil (13") émergeant dans une échancrure (47) du boîtier (44), et en ce que le cadran (1') présente une fenêtre (49) à travers laquelle une échelle graduée (48) établie sur la zone périphérique de la roue de réglage d'instant de réveil (13") se trouve visible pour la lecture de l'instant de réveil réglé.

9. Réveil comprenant un mouvement d'horlogerie, une plaque conductrice pour supporter des composants électroniques, un dispositif de signal d'alarme pour engendrer un signal accoustique d'alarme, un moyen à contact réglable pour l'enclenchement du dispositif de signal d'alarme et un moyen commutateur pour arrêter la génération du signal d'alarme, la plaque conductrice présentant une ouverture à travers laquelle passe le canon des heures du mouvement d'horlogerie, caractérisé en ce que deux voies conductrices circulaires (78, 79) sont disposées concentriquement au canon des heures (59), en ce qu'une roue de réglage d'instant de réveil réglable (55) et disposée de façon rotative sur le canon des heures (7), en ce que des moyens à contact (84) sont reliés de façon solidaire en rotation avec la roue de réglage d'instant de réveil (55), ces moyens à contact présentant deux bras de contact (93, 94) reliées par une barrette (91) pour établir un pontage électrique momentané desdites voies conductrices circulaires (78, 79), et en ce qu'une roue des heures (60) reliée rigidement au canon des heures (59) présente en un endroit une fenêtre (80) à travers laquelle les extrémités des bras de contact (93, 94) peuvent passer pour ponter lesdites voies conductrices circulaires (78, 79) à l'instant établi au moyen de la roue de réglage d'instant de réveil (55), de façon à enclencher la génération du signal de réveil.

10. Réveil selon la revendication 9, caractérisé en ce que le moyen à contact (84) présente une partie circulaire (85) de laquelle au moins trois pattes (87) s'étendent en direction radiale pour s'appuyer contre la roue des heures (60), en ce qu'une ouverture en forme d'arc de cercle (86) est ménagée dans cette partie circulaire (85), cette ouverture s'étendant sur un angle d'approximativement 100°, en ce qu'une portion d'arc de cercle (90) limitant l'ouverture (86) vers l'extérieur est pliée deux fois à chaque extrémité de façon que la portion de cet arc (90) qui se trouve entre les deux dites extrémités se situe dans un plan autre que celui de la partie circulaire (85), une projection (91) s'étendant radialement vers l'extérieur depuis la partie en arc de cercle (90), les deux bras de contact (93, 94) étant disposés sur cette projection (91), cette dernière présentant en deux endroits qui se font face chaque fois une patte (92) qui s'étend de façon tangentielle et oblique par rapport à la roue de réglage d'instant de réveil (55).

11. Réveil selon la revendication 10, caractérisé en ce que la roue des heures (60) est faite d'un matériau électriquement isolant, par exemple de la matière synthétique, et présente une nervure (81), substantiellement circulaire, et dirigée axialement, une partie de la projection (91) étant pressée contre cette nervure à l'exception du temps qui va de l'instant de réveil jusqu'à au moins une demi-minute après celui-ci, en ce qu'une fente (82) s'étend radialement vers l'intérieur à partir du domaine médian de la fenêtre (80), et en ce que les extrémités de la nervure circulaire (81) qui se trouve au voisinage de la fente (82) présentent des surfaces frontales disposées obliquement (91) pour coopérer avec les pattes obliques (92) de la projection (83).

12. Réveil selon la revendication 11, caractérisé en ce que la longueur de la fenêtre (80) est plus grande que la distance entre les extrémités des deux bras de contact (93), la largeur de la fente radiale (82) étant plus grande que la largeur de la projection (91).

13. Réveil selon la revendication 11 ou la revendication 12, caractérisé en ce que la roue de réglage d'instant de réveil (55) est faite d'un matériau électriquement isolant, par exemple en matière synthétique, en ce que le moyen à contact (84) est fait d'un alliage ayant de l'élasticité, et en ce que la partie circulaire (85) du moyen à contact (84) est fixée à la roue de réglage d'instant de réveil (55) par collage ou rivetage.

## Claims

1. Alarm clock having a movement, a printed circuit board for receiving the electronic components, an alarm signal device for generating an acoustic alarm signal, an adjustable contact means for putting the alarm signal device in operation, and switch means for shutting off the alarm-signal generation, the printed circuit board having an opening through which the hour-wheel pipe of the movement extends, characterized in that on the printed circuit board (14) there are two circular conductor paths (17, 18) disposed concentrically with the hour-wheel pipe (7), that a sliding wheel (12) disposed substantially parallel to the printed circuit board (14) is placed on the hour-wheel pipe (7), that the sliding-wheel has a recess in which the adjustable contact means is disposed in the form of a contact bridge (26) for temporarily electrically bridging the said circular conductor paths (17, 18), that a settable alarm-setting wheel (13) of electrically insulating material is disposed between the sliding wheel (12) and the printed circuit board (14), and that the alarm-setting wheel (13) has at one location an aperture (38) through which the free end of the contact bridge (26) pass at the time set by means of the alarm-setting wheel (13) for bridging the said circular conductor paths (17, 18) and initiating generation of the alarm signal.

2. Alarm clock according to claim 1, characterized in that the contact bridge (26) has two legs (27) interconnected via a crosspiece (28) and is connected to the sliding wheel (12) in the region of the, crosspiece (28), and that the said legs (17, 18) are biased toward the printed circuit board (14).

3. Alarm clock according to claim 2, characterized in that the legs (27) are curved and extend substantially parallel to the associated conductor paths (17, 18).

4. Alarm clock according to claim 2 or 3, characterized in that at the free end of each leg (27) there is a boss or a rivet of a contact material serving as a contact point (32).

5. Alarm clock according to claim 4, characterized in that there are circular grooves (39, 40) on the side of the alarm-setting wheel (13') remote from the printed circuit board (14) for receiving the contact points (32) of the contact bridge (26) when the contact points are outside the aperture (38), that the grooves are disposed parallel to the said conductor paths (17, 18), and that the grooves (39, 40) are so formed that the contact points (32) do not touch the walls bounding the grooves.

6. Alarm clock according to one of the claims 1 to 5, characterized in that one of the bounding walls of the aperture (38) in the alarm-setting wheel (13) is formed as a ramp (41) for lifting the contact bridge (26) off the circular conductor paths (17, 18), and that the alarm-setting wheel (13) has at its periphery an outer toothing (34) which is engaged by a pinion (36) for setting the alarm time.

7. Alarm clock according to claim 6, characterized in that between the dial (1) of the clock and the sliding wheel (12), a follower disc (4) having a hub (3) is rotatably disposed, that the hub (3) extends through the central aperture (2) of the dial (1), that an alarm-setting hand (6) is placed on the part of the hub (3) protruding beyond the dial (1), and that the edge region of the follower disc (4) is connected rotation-tight to the edge region of the sliding wheel (12).

8. Alarm clock according to one of the claims 1 to 5, having a case (44), characterized in that the alarm-setting wheel (13") has a milled edge (46) at its periphery, that a portion of the peripheral region of the alarm-setting wheel (13") projects into a recess (47) in the case (44), and that in the dial (1') there is an aperture (49) through which a graduated scale (48) disposed at the edge region of the alarm-setting wheel (13") is visible for reading the alarm time set.

9. Alarm clock having a movement, a printed circuit board for receiving the electronic components, an alarm signal device for generating an acoustic alarm signal, an adjustable contact means for putting the alarm signal device in operation, and switch means for shutting off the alarm-signal generation, the printed circuit board having an opening through which the hour-wheel pipe of the movement extends, characterized in that on the printed circuit board (75) there are two circular conductor paths (78, 79) disposed concentrically with the hour-wheel pipe (59), that a settable alarm-setting wheel (55) is rotatably placed on the hour-wheel pipe (59), that contact means (84) are connected rotation-tight to the alarm-setting wheel (55) and have two wipers (93, 94) connected via a crosspiece (91) for temporarily electrically bridging the said circular conductor paths (78, 79), and that an hour wheel (60) rigidly connected to the hour-wheel pipe (59) has at one location an aperture (80) through which the ends of the wipers (93, 94) pass at the time set by means of the alarm-setting wheel (55) for bridging the said circular conductor paths (78, 79) and, initiating the alarm-signal generation.

10. Alarm clock according to claim 9, characterized in that the contact means (84) has a circular portion (85), that from the circular portion (85) at least three legs (87) extend in radial direction and toward the hour wheel (60), that in the circular portion (85) there is an arcuate slot (86) which extends over an angle of about 100°, that the arch piece (90) bounding the slot (86) outwardly is bent at both ends twice each, so that the region of the arch piece (90) between the said ends lies in a different plane from the circular portion (85), that an arm (91) extends radially outward from the arch piece (90), that the wipers (93, 94) are disposed on the arm (91), and the arm (91) has at opposite locations one each tongues (92) extending tangentially and at an angle to the alarm-setting wheel (55).

11. Alarm clock according to claim 10, characterized in that the hour wheel (60) is made of an electrically insulating material, e.g., plastic, and has an axially projecting and substantially circular rib (81) against which part of the arm (91) rests except at the alarm time and at least half a minute thereafter, that a slot (82) extends radially inward from the middle region of the aperture (80), and that the ends of the circular rib (81) bordering on the slot (82) have obliquely disposed front surfaces (83) for co-operating with the obliquely placed tongues (92) of the arm (91).

12. Alarm clock according to claim 11, characterized in that the length of the aperture (80) is greater than the dimension between the ends of the two, wipers (93), and that the width of the radial slot (82) is greater than the width of the arm (91

13. Alarm clock according to claim 11 or 12, characterized in that the alarm-setting wheel (55) is made of an electrically insulating material, e.g., of plastic, that the contact means (84) is made of a spring alloy, and that the circular portion (85) of the contact means (84) is secured to the alarm-setting wheel (55) by gluing or riveting.
